# FASCICULE DE BREVET EUROPEEN

(11) **EP 0 658 637 B1**
(45) Date de publication et mention de la délivrance du brevet: **20.10.1999**
(21) Numéro de dépôt: 94402726.7
(22) Date de dépôt: 29.11.1994
(51) Int. Cl.: C23G 5/00

(54) **Procédé et dispositif de traitement de surfaces métalliques par voie sèche**
Verfahren und Vorrichtung zur Trockenbehandlung von metallischen Oberflächen
Process and apparatus for the dry treatment of metallic surfaces

(30) Priorité: 15.12.1993 FR 9315108
(43) Date de publication de la demande: 21.06.1995
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Sindzingre, Thierry, F-94230 Cachan (FR); Rabia, Stéphane, 14 Rés. du Parc du Château, F-91190 Gif sur Yvette (FR); Guerin, Daniel, Rés. du Val Fleuri, F-77500 Chelles (FR); Larquet, Christian, F-78280 Guyancourt (FR)
(74) Mandataire: Le Moenner, Gabriel

(56) Documents cités:
- EP-A- 0 508 833
- EP-A- 0 510 503
- US-A- 5 236 512
- PATENT ABSTRACTS OF JAPAN vol. 15, no. 361 (C-0867) 12 Septembre 1991 & JP-A-03 143 930 (BRIDGESTONE CORP) 19 Juin 1991
- DATABASE WPI Derwent Publications Ltd., London, GB; AN 93-141307 & SU-A-1 421 249 (ERMOKHIN) 30 Mai 1992

## Description

La présente invention concerne les étapes de préparation ou traitement de surfaces métalliques intervenant au cours des procédés de production ou de valorisation de produits plats (comme des tôles métalliques) ou corps creux (bouteilles, vannes...).

Selon l'endroit de la chaîne de fabrication de ces produits où ces étapes interviennent, ces étapes de préparation réalisent des fonctions de nettoyage, de dégraissage ou encore d'activation de la surface, souvent avant un procédé ultérieur, qui peut être par exemple un recuit, l'électrodéposition de zinc, d'aluminium, d'étain ou de leurs alliages ou encore le dépôt de revêtements organiques tels vernis ou peintures, ou inorganiques tels nitrures ou films à base de silicium.

Une telle étape de préparation de surfaces pourra aussi intervenir en bout de chaîne, par exemple juste avant la mise en bobines de telles tôles métalliques.

Selon la destination finale des produits (par exemple l'automobile, l'électroménager, le bâtiment ou encore l'emballage tel que les boites de conserve), les produits concernées sont en acier, en acier inoxydable, en cuivre ou encore par exemple en aluminium.

Parmi les méthodes les plus couramment utilisées pour effectuer ces opérations de préparation de surfaces, on trouve en tout premier lieu des méthodes en phase liquide.

On peut citer dans cette catégorie, le cas d'une étape préliminaire de dégraissage effectuée à l'aide de solvants, le plus souvent chlorés ou fluorés (faisant actuellement l'objet de réglementation très stricte), ou encore l'exemple des méthodes consistant à dégraisser la surface métallique dans un bain chimique en milieu aqueux contenant des produits acides, alcalins ou encore neutres, qui présentent des inconvénients liés au retraitement nécessaire des eaux usées après nettoyage.

Dans ce contexte, une deuxième catégorie de méthodes de traitement ou préparation de surfaces métalliques a fait son apparition, elles sont qualifiées de "méthodes par voie sèche". Dans cette catégorie, on peut citer l'exemple du nettoyage de surfaces par plasma gazeux sous basse pression, en utilisant une décharge électrique. Cette méthode est en première approche très attractive, car elle présente l'avantage d'un très bon respect de l'environnement. Elle conjugue deux actions distinctes de la décharge électrique : d'une part, le bombardement ionique intense induit dans certaines conditions par le milieu ionisé, on assiste alors à une action de nettoyage par pulvérisation; d'autre part, la méthode met à contribution la forte réactivité des atomes et des molécules excités présents dans le plasma pour venir former des composés volatils avec les corps à éliminer présents à la surface de la tôle, on assiste alors à une action chimique sur des corps à caractère essentiellement organique. L'atmosphère gazeuse généralement préférée pour cette méthode de décapage sous décharge électrique contient un fort pourcentage d'argon pour sa qualité de gaz fortement plasmagène et pour la masse élevée de ses ions qui rend ce gaz propice à l'action de pulvérisation, elle est par ailleurs enrichie d'oxygène ou encore d'hydrogène pour tirer partie de l'action chimique de la décharge en éliminant les corps à caractère organique présents à la surface de la tôle par formation de composés légers du type COₓ ou CH_{y}.

La forte potentialité de ce procédé ne peut occulter ses inconvénients majeurs liés au fait qu'elle est pratiquée sous pression réduite, voire sous vide. Ces conditions de pression constituent incontestablement un frein à son développement, car elles sont relativement incompatibles avec le traitement de grandes surfaces métalliques ou encore avec des cadences de production élevées (comme c'est le cas des productions industrielles de tôles).

La mise en place de telles basses pressions représente par ailleurs un surcoût non négligeable.

Dans un contexte plus général, la demanderesse a , dans la demande de brevet français publiée sous le n° 2,697,456, proposé un procédé de fluxage plasma de surfaces métalliques avant brasage ou étamage, à la pression atmosphérique, utilisant pour créer le plasma une source de micro-ondes ou encore une décharge couronne transférée via des lumières placées de façon adéquate dans une couche diélectrique située au-dessus de la pièce à traiter.

Si cette demande apporte une réponse intéressante au problème du fluxage de surfaces métalliques, la Demanderesse a mis en évidence le fait que le procédé proposé pourrait être amélioré, notamment en ce qui concerne :
- son rendement (rapport de la puissance introduite pour créer le plasma à la densité d'espèces produites qui interagissent effectivement avec le support à traiter), ou encore la densité d'énergie obtenue (dans le cas de la décharge couronne, elle n'atteint que quelques W par unité de surface de diélectrique), qui si ils étaient accrus pourraient permettre des temps de traitement plus courts,
- mais aussi du fait de facteurs "géométriques" limitants : dans le cas de la décharge couronne traditionnelle, la distance électrode/échantillon est tout à fait critique et doit être maintenue très faible, ce qui peut poser problème dans le cas de substrats dont le relief est relativement tourmenté; dans le cas de la décharge micro-ondes, elle donne lieu à la formation d'un spot plasmagène, de dimensions déterminées et limitées par la source plasma,
- par ailleurs, un plasma tel que celui créé dans ce document, contient par définition des espèces ioniques et des électrons (donc des espèces électriquement chargées) pouvant induire un bombardement ionique et donc un effet de pulvérisation de la surface métallique qui dans certains cas, peut s'avérer préjudiciable (par exemple quand la surface métallique est recouverte d'un revêtement que l'on ne souhaite pas altérer).

En parallèle, la demanderesse a proposé dans la demande de brevet français publiée sous le n° 2,692,730, un dispositif de formation de molécules gazeuses excitées ou instables fonctionnant sensiblement à la pression atmosphérique.

On se reportera également au document EP-A-305 241, qui s'intéresse aux traitements thermiques de nitruration, carburation, boruration ou oxydation de pièces métalliques, par mise en contact directe, au sein d'une chambre réactionnelle, entre le substrat à traiter et une atmosphère obtenue en aval d'un plasma.

Dans ce contexte, la présente invention a pour objet de proposer un procédé amélioré de traitement de surfaces métalliques par voie sèche, permettant:
- d'opérer sensiblement à pression atmosphérique,
- une grande flexibilité de distance entre l'objet à traiter et le dispositif utilisé pour effectuer ce traitement,
- d'éviter le contact des pièces avec des espèces électriquement chargées,
- d'offrir une densité énergétique améliorée permettant une vitesse de traitement accrue.

Pour ce faire, le procédé de traitement de surfaces par voie sèche d'au moins une portion de surface métallique, selon l'invention, se caractérise par le fait que la portion de surface métallique est traitée, à une pression voisine de la pression atmosphérique, par une atmosphère gazeuse de traitement comprenant des espèces excitées ou instables et étant substantiellement dépourvue d'espèces électriquement chargées.

On entend par "surface métallique" selon l'invention, tout type de surface, qu'elle soit par exemple en acier, en inox, en cuivre, ou encore en aluminium, quelque soit la dimension ou l'épaisseur de la pièce comportant la ou les portions de surface métallique à traiter. Leur application industrielle finale peut être très variée, que ces surfaces métalliques soient par exemple utilisées dans le domaine de l'électroménager, de l'automobile, des gaz industriels ou encore dans l'industrie du bâtiment ou de l'emballage.

On entend par l'expression "traitement de surface" selon l'invention, toute étape de préparation, nettoyage, activation ou encore dégraissage de la portion de surface métallique, cette étape pouvant intervenir à des endroits très divers de la chaîne de fabrication des produits utilisant de telles surfaces métalliques (qu'ils soient plats tels que par exemple des tôles, ou creux tels que par exemple des bouteilles), cette étape pouvant intervenir en bout de chaîne (avant par exemple la mise en bobine de telles tôles métalliques) ou encore en cours de fabrication, avant un procédé ultérieur, qui peut être par exemple un recuit, une opération telle que l'électrodéposition de zinc, d'aluminium, d'étain ou de leurs alliages, ou encore le dépôt de revêtements organiques tels qu'un vernis ou une peinture, ou inorganiques tels nitrure ou films à base de silicium.

L'application du procédé de traitement de surface selon l'invention aura alors notamment pour objectif de faciliter l'application du procédé ultérieur, par exemple, faciliter l'accrochage d'un revêtement de peinture.

L'application du procédé de traitement de surface selon l'invention pourra alors intervenir seule ou en complément d'une autre méthode de préparation de surface, effectuée antérieurement ou postérieurement à l'application du procédé selon l'invention.

On entend par le terme "pression voisine de la pression atmosphérique" selon l'invention une pression qui se situe dans l'intervalle [0,1 x 10⁵ Pa, 3 x 10⁵ Pa].

L'atmosphère de traitement selon l'invention se distingue des atmosphères plasma classiques par le fait qu'elle est substantiellement dépourvue d'espèces électriquement chargées, c'est à dire d'ions où d'électrons.

L'atmosphère gazeuse de traitement est obtenue à partir d'un mélange gazeux primaire et d'un mélange gazeux adjacent, le mélange gazeux primaire étant obtenu à la sortie de gaz d'au moins un appareil de formation d'espèces gazeuses excitées ou instables dans lequel a été transformé un mélange gazeux initial comprenant un gaz inerte et/ou un gaz réducteur et/ou un gaz oxydant, le mélange adjacent n'ayant pas transité par l'appareil.

L' appareil selon l'invention est constitué par tout dispositif permettant "d'exciter" un mélange gazeux initial, pour obtenir, en sortie de gaz de l'appareil, un autre mélange gazeux comportant des espèces gazeuses instables ou excitées, ce dernier mélange gazeux étant substantiellement dépourvu d'espèces électriquement chargées, une telle excitation étant obtenue par décharge électrique, par exemple du type décharge couronne.

On peut qualifier cette configuration de "post-décharge" puisque la composante primaire de l'atmosphère de traitement, qui comprend des espèces gazeuses excitées ou instables, est obtenue en sortie d' appareil, ce qui assure l'absence substancielle de toute espèce électriquement chargée dans cette composante primaire. La composante adjacente de l'atmosphère de traitement, qui n'a pas transité par l'appareil, en est à fortiori dépourvue.

Par ailleurs, cette configuration permet de nettement séparer le lieu de la génération de la composante primaire de l'atmosphère du lieu de son utilisation, ce qui présente un avantage non négligeable en terme de pollution de l'appareil (éviter que les dégagements divers résultant de l'opération de traitement de surface n'aillent polluer l'intérieur de l'appareil, par exemple ses électrodes). Enfin, la pièce, qui n'est pas traitée au sein de l'appareil (par exemple au sein de la décharge entre les électrodes), bénéficie d'une bien meilleure fléxibilité sur l'aspect "distance" évoqué plus haut.

Le gaz inerte peut par exemple consister en de l'azote, de l'argon, de l'hélium ou un mélange de tels gaz inertes. Le gaz réducteur peut par exemple consister en de l'hydrogène, du CH₄, du gaz naturel, du propane ou encore de l'ammoniac ou un mélange de tels gaz réducteurs. Le gaz oxydant peut quant à lui par exemple consister en de l'oxygène, ou du CO₂, ou encore du N₂O, H₂O ou un mélange de tels gaz oxydants. La liste de gaz donnés dans chaque catégorie n'étant bien entendu qu'indicative, nullement limitative.

Comme il apparaîtra clairement à l'homme du métier, le mélange gazeux initial selon l'invention est traité ou transformé dans au moins un appareil de formation d'espèces gazeuses excitées ou instables, de façon à obtenir en sortie de gaz dudit appareil, un mélange gazeux dit primaire comprenant des espèces gazeuses excitées ou instables.

Comme il apparaîtra aussi clairement à l'homme du métier, la pièce comprenant la ou les portions de surfaces à traiter pourra être mise en contact avec le mélange gazeux primaire obtenu en sortie de gaz d'un seul appareil de formation d'espèces gazeuses excitées ou instables ou de plusieurs appareils placés en parallèle sur la largeur de la pièce ou successivement avec les mélanges gazeux primaires obtenus aux sorties de gaz de plusieurs appareils de formation d'espèces gazeuses excitées ou instables placés en série.

Le procédé selon l'invention s'applique selon les besoins exprimés par l'utilisateur tant au traitement d'une seule des faces de la pièce à traiter, qu'au cas où l'on doit traiter la pièce sur ses deux faces. Dans ce dernier cas, il conviendra de disposer les appareils requis en regard de chaque face de la pièce.

Le mélange adjacent, selon l'invention, pourra être constitué de tout gaz ou mélange de gaz, par exemple d'un gaz inerte ou mélange de gaz inertes permettant de maintenir, le cas échéant, une atmosphère protectrice autour des pièces, ou encore d'un gaz réducteur ou d'un gaz oxydant, voire d'un mélange de gaz appartenant à l'une de ces trois catégories.

Selon un des aspects de l'invention, le mélange adjacent contient du silane SiH₄. Un tel mélange adjacent contenant du silane est avantageusement utilisé pour son action réductrice vis-à-vis de certains oxydes métalliques présents à la surface de la pièce, mais aussi, selon le mélange gazeux initial utilisé, comme "guetter" (ou piègeur) d'oxygène, c'est-à-dire dans son interaction avec l'oxygène résiduel de l'atmosphère présente au-dessus de la pièce, dans le but de réduire à un minimum ce niveau d'oxygène résiduel.

Selon une des mises en oeuvre de l'invention, la portion de surface métallique à traiter est portée à une température n'excedant pas 600°C, typiquement comprise entre la température ambiante et 600°C.

Selon une des mises en oeuvre de l'invention, la pièce comportant la portion à traiter est amenée en regard de la sortie de gaz dudit appareil, le cas échéant en regard des sorties de gaz de plusieurs appareils placés en parallèle sur la largeur de la pièce et/ou successivement en regard des sorties de gaz de plusieurs appareils placés en série, par un système de convoyage traversant un espace intérieur délimité par un tunnel ou un ensemble de capotage, isolé de l'atmosphère environnante, ledit tunnel ou ensemble étant raccordé de façon étanche audit appareil ou incluant le dit appareil.

La même remarque déja effectuée plus haut s'applique ici, sur le traitement en double faces (ici encore, il suffit de mettre en oeuvre les appareils requis, en nombre et en disposition, en regard de chaque face de la pièce).

Le convoyeur selon l'invention pourra, selon l'industrie considérée, par exemple consister en un tapis ou encore dans le cas de tôles métalliques par des rouleaux.

Selon une des mises en oeuvre de l'invention, l'appareil, dans lequel est transformé ledit mélange gazeux initial est le siège d'une décharge électrique créée entre une première électrode et une seconde électrode , une couche d'un matériau diélectrique étant disposée sur la surface d'au moins une des électrodes, en regard de l'autre électrode, le mélange gazeux initial traversant la décharge transversalement aux électrodes.

Selon un des aspects de l'invention, l'énergie mise en oeuvre dans l'appareil, ramenée à l'unité de surface de diélectrique sera alors avantageusement supérieure à un 1W/cm², préférentiellement supérieure à 10W/cm^{2.}

Selon une des mises en oeuvre de l'invention, on réalise un zonage de l'atmosphère de traitement rencontrée successivement par la pièce à traiter le long du convoyeur, de la façon suivante :
a) au moins un des appareils de formation d'espèces gazeuses excitées ou instables, transforme un mélange gazeux initial différent de celui transformé par l'appareil le précédant dans le dit tunnel ou ensemble, et/ou
b) le mélange gazeux adjacent mis en oeuvre au niveau d'au moins un des appareils de formation d'espèces gazeuses excitées ou instables est différent de celui mis en oeuvre au niveau de l'appareil le précédant dans le dit tunnel ou ensemble.

Selon une des mises en oeuvre de l'invention, les étapes a) et b) ci-dessus pourront concerner un même appareil.

On pourra ainsi par exemple utiliser des mélanges de pouvoir réducteur croissant, d'un appareil à l'autre.

L'invention concerne aussi l'utilisation d'un dispositif de traitement de surface par voie sèche d'au moins une portion de surface métallique, dispositif comprenant un tunnel ou un ensemble de capotage définissant un espace intérieur traversé par des moyens de convoyage des pièces comportant la ou les portions de surfaces à traiter, étanche vis-à-vis de l'atmosphère environnante, se raccordant de façon étanche ou incluant un ou plusieurs appareils de formation d'espèces gazeuses excitées ou instables montés en série et/ou parallèle comprenant au moins un passage de gaz tubulaire ayant un axe, formé entre une électrode extérieure et une électrode intérieure, l'une au moins des électrodes comportant, en regard de l'autre, un revêtement diélectrique, les électrodes étant reliées à une source haute tension et haute fréquence, l'électrode extérieure entourant le diélectrique et comportant une entrée de gaz dit initial et une sortie de gaz dit primaire allongées, parallèles à l'axe et sensiblement diamétralement opposées, ladite sortie de gaz débouchant à l'intérieur dudit tunnel ou ensemble, le dit tunnel ou ensemble étant muni d'au moins un moyen d'injection d'un gaz dit adjacent n'ayant pas transité par le ou les dits appareils, le dispositif comprenant de plus, le cas échéant, un moyen de chauffage des pièces à traiter.

On pourra par exemple envisager, pour ce moyen de chauffage, des lampes infra rouge présentes dans le tunnel, ou un chauffage par convection (parois chaudes du tunnel) ou encore le fait que la pièce soit posée sur un porte-substrat chauffant.

D'autres caractéristiques et avantages de la présente invention ressortiront de la description suivante de modes de réalisation, donnés à titre illustratif mais nullement limitatif, faits en relation avec les dessins annexés sur lesquels :
- la figure 1 est une vue schématique d'une installation convenant pour la mise en oeuvre du procédé selon l'invention.
- la figure 2 représente schématiquement en coupe un exemple d'appareil de formation d'espèces gazeuses excitées ou instables convenant pour la mise en oeuvre du procédé selon l'invention.

On reconnaît sur la figure 1, la présence d'une pièce 1 comportant la ou les portions de surface métalliques à traiter, amenée grâce à un moyen de convoyage 2, en regard de la sortie de gaz 6 d'un appareil 4 de formation d'espèces gazeuses excitées ou instables.

Le système de convoyage 2 traverse un espace intérieur 31, délimité par un tunnel 3, raccordé avantageusement de façon étanche à l'appareil 4.

On a schématisé en 8 le mélange gazeux primaire obtenu en sortie de l'appareil 6. Le mélange gazeux primaire 8 est obtenu à partir d'un mélange gazeux initial 7 entrant dans l'appareil au niveau de son entrée de gaz 5.

On note aussi sur le mode de réalisation représenté sur la figure 1 la présence d'entrées de mélanges gazeux adjacents 9, 10. L'atmosphère gazeuse comprenant les mélanges gazeux adjacents 9, 10 et le mélange gazeux primaire 8 constitue l'atmosphère de traitement 30 selon l'invention.

On note sur le mode de réalisation représenté sur la figure 1, la présence d'appareils de formation d'espèces gazeuses excitées ou instables supplémentaires, non représentés, en 11 et 12, en série avec le premier appareil 4 et que rencontre successivement la pièce 1.

L'installation peut se compléter alors par d'autres entrées de mélanges de gaz adjacents telles que celles représentées en 13 et 29.

L'installation est par ailleurs pourvue, le cas échéant, d'un moyen de chauffage de la pièce 1, non représenté sur la figure 1. On pourra par exemple envisager, pour ce moyen de chauffage, des lampes infra rouge présentes dans le tunnel, ou un chauffage par convection (parois chaudes du tunnel) ou encore le fait que la pièce soit posée sur un porte-substrat chauffant.

Comme représenté sur le mode de réalisation de la figure 2, l'appareil pour ce mode de réalisation est de géométrie cylindrique, il comprend une première électrode tubulaire 14, formée par exemple par une face interne d'un bloc métallique 15, et dans laquelle est disposé concentriquement un ensemble d'un tube en matériau diélectrique 16, par exemple en céramique, sur la face interne duquel est déposée, par métallisation, une deuxième électrode 17, exagérément épaissie sur la figure 2 pour une meilleure compréhension.

L'ensemble du diélectrique 16 et de la deuxième électrode 17 défini ainsi, avec la première électrode 14, un passage tubulaire de gaz 18, et, intérieurement, un volume interne 19 dans lequel on fait circuler un réfrigérant, avantageusement un Fréon pour son caractère électronégatif, ou encore de l'eau permutée. Le passage de gaz interne 18 a une extension axiale inférieure à 1 m, typiquement inférieure à 50 cm, et son épaisseur radiale e n'excède pas 3 mm et est typiquement inférieure à 2,5 mm.

Le bloc 15 comporte, diamétralement opposées, deux fentes longitudinales 20 et 21 formant respectivement l'entrée du gaz initial à exciter dans le passage 18 et la sortie du flux de gaz primaire comportant des espèces gazeuses excitées ou instables.

Les fentes 20 et 21 s'étendent sur toute la longueur axiale de la cavité 18 et ont une hauteur qui, pour le mode de réalisation représenté, n'excède pas l'épaisseur e et est typiquement sensiblement identique à cette dernière. Le corps 15 comporte avantageusement, à la périphérie de la première électrode 14, une pluralité de conduits 22 pour le passage d'un réfrigérant, par exemple de l'eau. L'entrée de gaz 20 communique avec une chambre ou plénum d'homogénéisation 23 formée dans un boîtier 24 accolé au bloc 15 et comportant une tubulure 25 d'amenée de gaz initial, à une pression comprise entre 0,1 x 10⁵Pa et 3 x 10⁵ Pa, en provenance d'une source de gaz initial 26. Les électrodes 14 et 17 sont reliées à un générateur électrique haute tension et haute fréquence 27, fonctionnant à une fréquence avantageusement supérieure à 15 kHz, délivrant une puissance par exemple de l'ordre de 10 kW. On pourra d'ailleurs avantageusement exprimer cette puissance délivrée par le générateur en la ramenant à la surface de diélectrique (donc à l'unité de surface de l'électrode diélectrique).

Le flux gazeux contenant les espèces excitées, disponible à la sortie de gaz 21, est adressé à un poste utilisateur 28, par exemple pour le traitement de surfaces métalliques.

Une installation telle que celle décrite en relation avec la figure 1 a été utilisée pour la réalisation d'un exemple de mise en oeuvre de l'invention.

L'installation comprenait un seul appareil de formation d'espèces gazeuses excitées ou instables en 4, tel que celui décrit en relation avec la figure 2. Pour cet exemple de mise en oeuvre, on a traité des tôles d'acier bas carbone laminées à froid de 0,2 mm d'épaisseur. Les échantillons traités étaient de forme carrée (de 10 cm de côté).

L'atmosphère de traitement utilisée comportait l'apport d'un mélange adjacent constitué d'azote, et un mélange gazeux primaire obtenu à partir d'un mélange initial azote/hydrogène à 40 % d'hydrogène.

Le mélange initial était obtenu par des débits respectifs en azote et en hydrogène de 10 m³/h et 7 m³/h. Durant le traitement, les pièces d'acier étaient portées à une température de 150°C par l'intermédiaire d'un porte-substrat chauffant. La pression à l'intérieur du tunnel était maintenue sensiblement au niveau de la pression atmosphérique. La densité d'énergie mise en oeuvre par centimètre carré de diélectrique était de 15 W/cm². La distance entre la pièce et la sortie de gaz de l'appareil était de 10 mm.

Chaque pièce d'acier était traitée au défilé, grâce au moyen de convoyage 2, en 2 mn. La qualité du nettoyage de surface ainsi obtenu a été testée par un dépôt ultérieur de silice dont on a évalué l'adhérence sur les pièces d'acier ainsi traitées. On a évalué l'adhérence d'un dépôt de 5.000 Angström de silice sur de telles pièces d'acier par la méthode dite "du scotch" représentant un test classique dans la profession.

Le test du scotch a été ici appliqué de la façon suivante :
- le dépôt de silice a été effectué, et gravé de façon à créer 100 carreaux sur une surface de 1 cm² de l'échantillon d'acier (de 10 cm par 10 cm), chaque carreau ayant une surface approximative de 1 mm². Après dépôt, un ruban adhésif était collé proprement sur ce cm² de la surface de l'échantillon de tôle, puis décollé. Le test consistait alors à compter les carreaux arrachés et fixés sur la face intérieure du ruban. Les résultats obtenus après nettoyage de surface comme précédemment décrit dans cet exemple de mise en oeuvre ont montré un résultat de 100 % de carreaux de silice demeurant en place sur chaque pièce de tôle métallique correspondant à un arrachage de zéro carreau sur la face intérieure du ruban. Ce résultat est à comparer avec le cas où la pièce métallique n'a pas été nettoyée par le procédé selon l'invention, elle a simplement été dégraissée à l'aide d'un solvant tel que l'hexane. On obtient alors pour ces pièces métalliques non traitées un résultat de 100 % de carreaux arrachés, correspondant à zéro carreau de silice demeurant en place sur la pièce métallique.

Quoique la présente invention ait été décrite en relation avec des modes de réalisation particuliers, elle ne s'en trouve pas limitée pour autant mais est au contraire susceptible de modifications et de variantes qui apparaîtront à la l'homme de l'art dans le cadre des revendications ci-après.

## Revendications

1. Procédé de préparation de surface par voie sèche d'au moins une portion de surface métallique, en vue de réaliser l'une ou plusieurs des fonctions suivantes sur ladite surface métallique : nettoyage, dégraissage, activation de surface,
caractérisé en ce que la portion est traitée, à une pression voisine de la pression atmosphérique, par une atmosphère gazeuse de traitement comprenant des espèces excitées ou instables et substantiellement dépourvue d'espèces électriquement chargées, obtenue à partir :
- d'un mélange gazeux primaire (8), qui est obtenu à la sortie (6) de gaz d'au moins un appareil (4) de formation d'espèces gazeuses excitées ou instables, dans lequel a été transformé, par. décharge électrique, un mélange gazeux initial (7) comprenant un gaz inerte et/ou un gaz réducteur et/ou un gaz oxydant; et
- d'un mélange gazeux adjacent (9, 10) n'ayant pas transité par le dit appareil (4).

2. Procédé selon la revendication 1, caractérisé en ce que le mélange gazeux adjacent est réducteur.

3. Procédé selon la revendication 1 ou 2, caractérisé en ce que le mélange gazeux adjacent contient du silane SiH₄.

4. Procédé selon l'une des revendications 1 à 3, caractérisé en ce que la pièce comportant la portion métallique à traiter est portée à une température n'excédant pas 600°C.

5. Procédé selon l'une des revendications 1 à 4, caractérisé en ce que la pièce (1) comportant la portion métallique à traiter est amenée en regard de la sortie (6) de gaz dudit appareil (4), le cas échéant en regard des sorties de gaz de plusieurs appareils placés en parallèles sur la largeur de la pièce et/ou successivement en regard des sorties de gaz de plusieurs appareils (11, 4, 12) placés en série, par un système de convoyage (2) traversant un espace intérieur (31) délimité par un tunnel (3) ou un ensemble de capotage, isolé de l'atmosphère environnante, ledit tunnel ou ensemble étant raccordé de façon étanche audit appareil ou incluant le dit appareil.

6. Procédé selon la revendication 5, caractérisé en ce que ladite décharge électrique, dont le dit appareil est le siège, utilisée pour transformer ledit mélange gazeux initial, est créée entre une première électrode (14) et une seconde électrode (17), une couche (16) d'un matériau diélectrique étant disposée sur la surface d'au moins une des électrodes (17), en regard de l'autre électrode, et en ce que le dit mélange gazeux initial traverse la décharge transversalement aux électrodes.

7. Procédé selon la revendication 6, caractérisé en ce que l'énergie mise en oeuvre dans le dit appareil, ramenée à l'unité de surface de diélectrique est supérieure à 1 W/cm², et préférentiellement supérieure à 10 W/cm².

8. Procédé selon l'une des revendications 5 à 7, caractérisé en ce que l'on réalise un zonage de l'atmosphère de traitement rencontrée successivement par la pièce à traiter le long du convoyeur, de la façon suivante :
a) au moins un des appareils (11, 4, 12) de formation d'espèces gazeuses excitées ou instables transforme un mélange gazeux initial (7) différent de celui transformé par l'appareil le précédant dans le dit tunnel (3) ou ensemble, et/ou
b) le mélange gazeux adjacent (9, 10) mis en oeuvre au niveau d'au moins un des appareils (11, 4, 12) de formation d'espèces gazeuses excitées ou instables est différent de celui mis en oeuvre au niveau de l'appareil le précédant dans le dit tunnel ou ensemble.

9. Procédé selon la revendication 8, caractérisé en ce que les étapes a) et b) ont lieu au niveau d'un même appareil.

10. Utilisation d'un dispositif de traitement de surface par voie sèche d'au moins une portion de surface métallique, pour la mise en oeuvre du procédé selon l'une des revendications 1 à 9, dispositif comprenant un tunnel (3) ou ensemble de capotage définissant un espace intérieur (31) traversé par des moyens de convoyage (2) des pièces (1) comportant la ou les portions à traiter, isolé de l'atmosphère environnante, se raccordant de façon étanche à ou incluant un ou plusieurs appareils (11, 4, 12) de formation d'espèces gazeuses excitées ou instables montés en série et/ou parallèle, comprenant au moins un passage (18) de gaz tubulaire ayant un axe, formé entre une électrode extérieure (14) et une électrode intérieure (17), l'une au moins des électrodes comportant, en regard de l'autre, un revêtement diélectrique (16), les électrodes étant reliées à une source haute tension et haute fréquence, l'électrode extérieure (14) entourant le diélectrique (16) et comportant une entrée (20) de gaz dit initial et une sortie (21) de gaz dit primaire allongées, parallèles à l'axe et sensiblement diamétralement opposées, ladite sortie de gaz débouchant à l'intérieur dudit tunnel ou ensemble, le dit tunnel ou ensemble étant muni d'au moins un moyen d'injection (9, 10, 13) d'un gaz dit adjacent ne transitant pas par le ou les dits appareils.

## Patentansprüche

1. Verfahren zur trockenen Oberflächenbehandlung mindestens eines Teils einer metallischen Oberfläche zur Durchführung einer oder mehrerer der folgenden Aufgaben auf dieser metallischen Oberfläche: Reinigung, Entfettung, Oberflächenaktivierung,
dadurch gekennzeichnet, daß man den Teil bei einem Druck in der Nähe des Normaldrucks mit einer Gasatmosphäre behandelt, die angeregte oder instabile und im wesentlichen von elektrisch geladenen Spezies freie Spezies enthält, die man
- aus einem am Gasausgang (6) mindestens einer Vorrichtung (4) zur Bildung angeregter oder instabiler Gasspezies, in der ein Ausgangsgasgemisch (7) aus einem inerten und/oder Reduktions- und/oder Oxidationsgas durch elektrische Entladung umgewandelt wird, erhaltenen Primärgasgemisch (8) und
- einem begleitenden Gasgemisch (9, 10), das die Vorrichtung (4) nicht durchströmt hat, erhält.

2. Verfahren nach Anspruch 1, dadurch gekennzeichnet, daß das begleitende Gasgemisch reduzierend ist.

3. Verfahren nach Anspruch 1 oder 2, dadurch gekennzeichnet, daß das begleitende Gasgemisch Silan SiH₄ enthält.

4. Verfahren nach einem der Ansprüche 1 bis 3, dadurch gekennzeichnet, daß das den zu behandelnden metallischen Teil enthaltende Werkstück auf eine Temperatur von höchstens 600°C gebracht wird.

5. Verfahren nach einem der Ansprüche 1 bis 4, dadurch gekennzeichnet, daß das den zu behandelnden metallischen Teil enthaltende Werkstück (1) mittels eines Fördersystems (2), das einen von einem Tunnel (3) oder einer von der umgebenden Atmosphäre isolierten Verkleidungsbaugruppe begrenzten Innenraum (31) durchläuft, gegenüber dem Gasausgang (6) der Vorrichtung (4), gegebenenfalls gegenüber den Gasausgängen mehrerer parallel über die Breite des Werkstücks und/oder nacheinander gegenüber den Gasausgängen mehrerer in Serie angeordneter Vorrichtungen (11, 4, 12) gebracht wird, wobei der Tunnel oder die Baugruppe dicht mit der Vorrichtung verbunden ist oder diese einschließt.

6. Verfahren nach Anspruch 5, dadurch gekennzeichnet, daß die zur Umwandlung des Ausgangsgasgemischs verwendete elektrische Entladung, die in der Vorrichtung erfolgt, zwischen einer ersten Elektrode (14) und einer zweiten Elektrode (17) erzeugt wird, wobei eine Schicht (16) aus einem dielektrischen Material auf der Oberfläche mindestens einer der Elektroden (17) gegenüber der anderen Elektrode angeordnet ist, und daß das Ausgangsgasgemisch die Entladung quer zu den Elektroden durchläuft.

7. Verfahren nach Anspruch 6, dadurch gekennzeichnet, daß die in der Vorrichtung eingesetzte Energie, bezogen auf die Flächeneinheit des Dielektrikums, größer als 1 W/cm² und vorzugsweise größer als 10 W/cm² ist.

8. Verfahren nach einem der Ansprüche 5 bis 7, dadurch gekennzeichnet, daß die Behandlungsatmosphäre, in welche das zu behandelnde Werkstück nacheinander eintritt, entlang dem Förderer folgendermaßen in Zonen eingeteilt ist:
a) in mindestens einer der Vorrichtungen (11, 4, 12) zur Bildung angeregter oder instabiler Gasspezies wird ein Ausgangsgasgemisch (7), das sich von dem in der vorhergehenden Vorrichtung in dem Tunnel (3) oder der Baugruppe ungewandelten Ausgangsgasgemisch unterscheidet, umgewandelt und/oder
b) das in mindestens einer der Vorrichtungen (11, 4, 12) zur Bildung angeregter oder instabiler Gasspezies eingesetzte begleitende Gasgemisch (9, 10) unterscheidet sich von dem in der in dem Tunnel oder der Baugruppe vorangehenden Vorrichtungeingesetzten begleitenden Gasgemisch.

9. Verfahren nach Anspruch 8, dadurch gekennzeichnet, daß die Stufen a) und b) in derselben Vorrichtung ablaufen.

10. Verwendung einer Vorrichtung zur trockenen Oberflächenbehandlung mindestens eines Teils einer metallischen Oberfläche zur Durchführung des Verfahrens nach einem der Ansprüche 1 bis 9, enthaltend einen Tunnel (3) oder eine Verkleidungsbaugruppe, der bzw. die einen Innenraum (31) begrenzt, der von Fördermitteln (2) für die Werkstücke (1) mit dem oder den zu behandelnden Teilen durchlaufen wird, von der umgebenden Atmosphäre isoliert ist und dicht mit einer oder mehreren, in Serie und/oder parallel angeordneten Vorrichtungen (11, 4, 12) zur Bildung angeregter oder instabiler Gasspezies verbunden ist oder diese einschließt, und mindestens einen rohrförmigen Gasdurchlaß (18) mit einer zwischen einer Außenelektrode (14) und einer Innenelektrode (17) gebildeten Achse, wobei mindestens eine der Elektroden gegenüber der anderen eine dielektrische Beschichtung (16) trägt, die Elektroden mit einer Hochspannungs- und Hochfrequenzquelle verbunden sind, die Außenelektrode (14) das Dielektrikum (16) umgibt und einen länglichen Eingang (20) für das sogenannte Ausgangsgas und einen länglichen Ausgang (21) für das sogenannte Primärgas umfaßt, die parallel zur Achse und weitgehend diametral gegenüberliegend angeordnet sind, wobei der Gasausgang in das Innere des Tunnels oder der Baugruppe mündet, wobei der Tunnel oder die Baugruppe mit mindestens einem Einblasmittel (9, 10, 13) für ein sogenanntes Begleitgas versehen ist, das die Vorrichtung(en) nicht durchläuft.

## Claims

1. Process for the dry surface preparation of at least one metal surface portion with the aim of performing one or more of the following functions on the said metal surface: cleaning, degreasing, surface activation,
characterized in that the portion is treated, at a pressure close to atmospheric pressure, by a gaseous treatment atmosphere comprising excited or unstable species and substantially devoid of electrically charged species, obtained from:
a primary gaseous mixture (8), which is obtained at the gas outlet (6) of at least one device (4) for the production of excited or unstable gaseous species, in which an initial gaseous mixture (7) comprising an inert gas and/or a reducing gas and/or an oxidizing gas has been converted by electric discharge; and
from an adjacent gaseous mixture (9, 10) not having passed through the said device (4).

2. Process according to Claim 1, characterized in that the adjacent gaseous mixture is a reducing mixture.

3. Process according to Claim 1 or 2, characterized in that the adjacent gaseous mixture contains silane SiH₄.

4. Process according to one of Claims 1 to 3, characterized in that the component including the metal portion to be treated is brought to a temperature of no more than 600°C.

5. Process according to one of Claims 1 to 4, characterized in that the component (1) including the metal portion to be treated is brought opposite the gas outlet (6) of the said device (4), if necessary opposite the gas outlets of a plurality of devices arranged in parallel over the width of the component and/or successively opposite the gas outlets of a plurality of devices (11, 4, 12) arranged in series, by a conveying system (2) traversing an inner space (31) delimited by a tunnel (3) or a hood assembly sealed off from the surrounding atmosphere, the said tunnel or assembly being connected in a sealed manner to the said device or including the said device.

6. Process according to Claim 5, characterized in that the said electric discharge, which has the said device as its seat and which is used to convert the said initial gaseous mixture, is created between a first electrode (14) and a second electrode (17), a layer (16) of a dielectric material being disposed on the surface of at least one of the electrodes (17) opposite the other electrode, and in that the said initial gaseous mixture traverses the discharge transversely to the electrodes.

7. Process according to Claim 6, characterized in that the energy used in the said device, per unit area of dielectric, is greater than 1 W/cm², preferably greater than 10 W/cm².

8. Process according to one of Claims 5 to 7, characterized in that the treatment atmosphere encountered successively by the component to be treated along the conveyor is divided into zones as follows:
a) at least one of the devices (11, 4, 12) for the production of excited or unstable gaseous species converts a different initial gaseous mixture (7) from that converted by the device preceding it in the said tunnel (3) or assembly, and/or
b) the adjacent gaseous mixture (9, 10) used at at least one of the devices (11, 4, 12) for the production of excited or unstable gaseous species is different from that used at the device preceding it in the said tunnel or assembly.

9. Process according to Claim 8, characterized in that stages a) and b) take place at one single device.

10. Use of an apparatus for the dry surface treatment of at least one metal surface portion for carrying out the process according to one of Claims 1 to 9, which apparatus comprises a tunnel (3) or hood assembly defining an inner space (31) traversed by conveying means (2) for the components (1) including the portion or portions to be treated, sealed off from the surrounding atmosphere, connected in a sealed manner to or including one or more devices (11, 4, 12) for the production of excited or unstable gaseous species arranged in series and/or in parallel, comprising at least one tubular gas passage (18) having an axis formed between an outer electrode (14) and an inner electrode (17), at least one of the electrodes including a dielectric coating (16) opposite the other electrode, the electrodes being connected to a high-voltage and high-frequency source, the outer electrode (14) surrounding the dielectric (16) and including an inlet (20) for the gas referred to as the initial gas and an outlet (21) for the gas referred to as the primary gas, this inlet and outlet being elongated, parallel to the axis and substantially diametrically opposite to one another, the said gas outlet opening into the interior of the said tunnel or assembly, the said tunnel or assembly being provided with at least one means (9, 10, 13) for the injection of a gas referred to as the adjacent gas which does not pass through the said device or devices.
